# EUROPÄISCHE PATENTSCHRIFT

(11) **EP 3 262 203 B1**
(45) Veröffentlichungstag und Bekanntmachung des Hinweises auf die Patenterteilung: **01.11.2023**
(21) Anmeldenummer: 16704809.9
(22) Anmeldetag: 02.02.2016
(51) Int. Cl.: C21D 9/00, C21D 1/62

(54) **POSITIONIERVORRICHTUNG FÜR EIN BLECHBAUTEIL**
POSITIONING DEVICE FOR A SHEET METAL PART
DISPOSITIF DE POSITIONNEMENT POUR PIÈCE EN TÔLE

(30) Priorität: 25.02.2015 DE 102015203338
(43) Veröffentlichungstag der Anmeldung: 03.01.2018
(73) Patentinhaber: Bayerische Motoren Werke Aktiengesellschaft, 80809 München (DE)
(72) Erfinder: HACKENBUCHNER, Rainer, 94486 Osterhofen (DE)
(86) Internationale Anmeldenummer: PCT/EP2016/052127
(87) Internationale Veröffentlichungsnummer: WO 2016/134928

(56) Entgegenhaltungen:
- DE-A1- 3 444 507
- DE-A1- 19 647 248
- DE-A1-102011 056 444
- DE-B3-102008 021 492
- DE-B3-102011 053 698

## Beschreibung

Die Erfindung bezieht sich auf eine Positioniervorrichtung für ein Blechbauteil, insbesondere für ein Karosseriebauteil eines Fahrzeugs, das auf der Positioniervorrichtung in einem Wärmeoffen gehalten wird, bestehend aus einem Grundkörper, der auf einer Seite eine Aufnahmeeinrichtung trägt, mit der er auf Halteschienen abstützbar und führbar ist, und auf seiner anderen Seite mindestens eine Halteeinrichtung für das Blechbauteil aufweist.

Die Automobilindustrie setzt in jüngster Zeit verstärkt hochfeste Bleche im Karosseriebau ein, um einerseits die gewünschte Steifigkeit der Karosserie zu erreichen und andererseits Gewicht zu sparen. Hierzu werden die vorgeformten Blechbauteile wie Längsträger, B-Säule oder ähnliches auf Positioniervorrichtungen gelegt, die auf Halteschienen gehalten sind. Diese Halteschienen sind mit einer Fördereinrichtung verbunden oder an einem Transportwagen befestigt, über die dann die Blechbauteile in einen Wärmeofen gefahren werden, in dem sie auf die erforderliche Temperatur erhitzt werden. Anschließend werden die Blechbauteile abgeschreckt, um so ihre hohe Festigkeit zu erreichen.

Bei der Anmelderin werden Positioniervorrichtungen mit einem kastenartigen Grundkörper verwendet, der aus mehreren Stahlplatten mit Verstärkungsblechen zusammen geschweißt ist, an seinem unteren Ende zwei beabstandete Aufnahmeeinrichtungen aufweist und an seinem gegenüberliegenden Ende Halteeinrichtungen für das Blechbauteil trägt. Die Halteeinrichtungen sind in der Regel Zapfen, Schlitze, Spitzkegel oder ähnliches, die das Blechbauteil stützen und über Öffnungen im Blechbauteil positionieren.

Als Aufnahmeeinrichtungen fungieren nach unten offene Profile wie U-Profile oder Winkeleisen, über die die Positioniervorrichtung auf Halteschienen aufliegt und vertikal nach oben abgehoben werden kann.

Nachteilig ist es bei dieser bekannten Anordnung, dass der Grundkörper sehr schwer ist und sich aufgrund der Temperaturen im Wärmeofen leicht verziehen kann. Die in dem Grundkörper herrschenden Wärmespannungen können so groß werden, dass er an seinen Schweißnähten einreißt. Damit verziehen sich aber auch die Halteeinrichtungen für die Blechbauteile, so dass sich die Blechbauteile selbst ebenfalls im Wärmeofen verziehen können, da sie nicht mehr lagegenau gehalten werden.

Für partiell zu härtende Stahlbauteile beschreibt die DE 10 2009 015 013 A1 in Figur 9 sehr schematisch einen Ofensattel, in der Beschreibung Ofenträger genannt, der auf zwei Halteschienen aufliegt und vertikal nach oben abgehoben werden kann.

Das Dokument DE 196 47 248 A1 betrifft einen Werkstückträger zum Wärmebehandeln von Werkstücken in einer Station einer Wärmebehandlungsanlage. Um einen möglichst schutzgasdichten Betrieb sowohl eines Ofens wie auch der weiteren Stationen der Wärmebehandlungsanlage zu erreichen, wird in dem Dokument DE 196 47 248 A1 vorgeschlagen, den Werkstückträger mit Dichtmitteln zu versehen, die ein gasdichtes Einsetzen des Werkstückträgers in einer Aufnahme der Station ermöglichen. Der Werkstückträger aus dem Dokument DE 196 47 248 A1 weist zwei gegenüberliegende Seitenteile auf, die als rechteckförmige Metallplatten ausgebildet sind. Jede Platte ist an ihrem unteren Ende mit diametral gegenüberliegenden, von der Außenseite weg gerichteten Abwinklungen versehen. Die Abwinklungen sind jeweils mit Öffnungen versehen. Die Platten sind am unteren Ende im Bereich deren Abwinklungen über querverlaufende Stege miteinander verbunden. Jeder Steg weist einen gekröpften Endbereich auf, der in einen tiefergelegenen, mittigen Abschnitt übergeht. Die jeweiligen Oberkanten der mittigen Abschnitte der Stege bilden eine Boden- oder Auflageebene des Werkstückträgers. Die Gesamtheit der Stege bildet einen Boden des Werkstückträgers, auf dem Werkstücke aufgelegt werden können.

Aus dem Dokument DE 10 2011 053 698 B3 ist ein Verfahren bekannt zur Herstellung von insbesondere Struktur- oder Chassisbauteilen für ein Kraftfahrzeug durch Warm- oder Halbwarmumformen, wobei eine Blechplatine in einer Erwärmungsstation wenigstens in einem ersten Bereich von einer Ausgangstemperatur auf eine Zieltemperatur erwärmt wird, und anschließend die warme Platine in ein gekühltes Presswerkzeug überführt und darin umgeformt und pressgehärtet wird, und die Erwärmungsstation wenigstens eine Brennerzone mit wenigstens einem Brenner umfasst, in welcher die Blechplatine in wenigstens einem ersten Bereich von der Ausgangstemperatur auf die Zieltemperatur erwärmt wird, wobei wenigstens ein Brenner mit einem Brenngas und einem sauerstoffhaltigen Gas betrieben wird und die Blechplatine in direktem Kontakt mit der Brennerflamme kommt, wobei die Erwärmung auf die Zieltemperatur in der Erwärmungsstation über die Düsenausrichtung und/oder den Abstand der Brennerdüse zur Blechplatine beeinflusst wird. Dem Dokument DE 10 2011 053 698 B3 zufolge wird vorgeschlagen, die Auflage der Blechplatine als Nadelkissen zu realisieren, welches auf einem horizontal verfahrbaren Transportmodul in die Erwärmungsstation hinein- und hinausbewegt werden kann. Das Transportmodul selbst kann über Rollen oder Schienen geführt werden. Gemäß einer vorteilhaften Ausführungsform sind auf einem ebenen Grundrahmen eine Vielzahl senkrecht abstehender Nadeln angeordnet, welche das Nadelkissen bilden und einen engen und identischen Abstand sowie eine identische Höhe aufweisen und damit im Wesentlich eine gleichmäßige Auflage der Blechplatine erlauben, ohne dass auf der Unterseite eine Abschattung der Brennerflammen stattfindet.

Aufgabe der vorliegenden Erfindung ist es, eine Positioniervorrichtung der eingangs genannten Art so auszugestalten, dass ein Verzug trotz der im Wärmeofen herrschenden Temperaturen weitgehend ausgeschlossen ist.

Diese Aufgabe wird erfindungsgemäß durch die Merkmale des Patentanspruchs 1 gelöst. Die Unteransprüche beschreiben vorteilhafte Weiterbildungen der Erfindung.

Der Grundkörper gemäß der Erfindung besteht aus einer senkrecht stehenden Wand, die einerseits mit den Halteeinrichtungen und andererseits mit den Aufnahmeeinrichtungen bestückt ist. Aufgrund der fehlenden Seitenwände und der fehlenden Verstärkungsbleche verzieht sich dieser Grundkörper nicht mehr, allenfalls kann er sich in seiner Flächenerstreckung dehnen, was aber durch geeignete Halteeinrichtungen keine Auswirkung auf die Formbeständigkeit der von der Positioniervorrichtung getragenen Blechbauteile hat. Auch ist die erfindungsgemäße Positioniervorrichtung wesentlich leichter als die bisher verwendeten, so dass sowohl die Aufwärmzeit im Ofen, aber zugleich auch der Verschleiß der Halteschienen bzw. ihre Belastung reduziert werden. Durch den erfindungsgemäßen Aufbau wird auch der Platzbedarf der Positioniervorrichtung wesentlich verringert, was sich in der benötigten Lager- bzw. Bereithaltungsfläche positiv bemerkbar macht.

Die Weiterbildung nach Patentanspruch 2 und/oder 3 erhöht die Steifigkeit und damit die bleibende geometrische Genauigkeit der Halteeinrichtungen weiter, da sich die Verstärkungsrippe unmittelbar unterhalb der Halteeinrichtung bis zur Unterkante des Grundkörpers erstreckt.

Es hat sich als sinnvoll erwiesen, den Grundkörper der Positioniereinrichtung senkrecht zu der Aufnahmeeinrichtung anzuordnen (Patentanspruch 4). Hierbei können auch zwei oder mehrere Positioniervorrichtungen in Förderrichtung beabstandet hintereinander angeordnet werden, wenn entsprechend lange Blechbauteile gehalten werden sollen.

Aufgrund der wesentlich schmäler bauenden erfindungsgemäßen Positioniervorrichtung können auch zwei oder mehrere parallel zueinander in Längsrichtung der Halteschienen angeordnet werden. Damit können zwei oder mehrere Blechbauteile (zum Beispiel rechter und linker Längsträger einer Kraftfahrzeugkarosserie) gleichzeitig im Wärmeofen behandelt werden oder Blechbauteile mit einer großen Breite gehalten werden.

Damit die Positioniervorrichtung sicher auf den Halteschienen geführt wird, wird die Weiterbildung nach Patentanspruch 5 vorgeschlagen. Während bei der Ausführung nach dem Stand der Technik die Positioniervorrichtung nur lose auf den Halteschienen aufliegt und damit aufgrund von Vibrationen um die Längsachse der Halteschienen eine Kippbewegung ausführen kann und sich auch um ihre Hochachse bewegen kann, wird durch das Festlager dies sicher verhindert. Damit kann sich die Positioniervorrichtung auch beim Abnehmen des Blechbauteils nicht mehr mit von den Halteschienen abheben. Ein anschließendes Herabfallen auf die Halteschienen ist damit ausgeschlossen, das bisher zu einer Beschädigung oder gar Zerstörung der Halteschienen führen konnte.

Als Festlager im Sinne der Erfindung wird eine Lageranordnung verstanden, die im Einsatz der Positioniereinrichtung keine Dreh- und/oder Kippbewegung zulässt. Selbstverständlich kann die Positioniereinrichtung auf den Halteschienen zum Einstellen auf die Größe des zu haltenden Blechbauteils verschoben werden und für Reparaturzwecke ausgetauscht werden. Auch kann sie gegen eine andere Positioniervorrichtung mit anderen Halteeinrichtungen ausgetauscht werden, wenn anders dimensionierte oder anders gestaltete Blechbauteile im Wärmeofen behandelt werden sollen.

Die Weiterbildungen nach den Patentansprüchen 6 und 7 beschreiben geeignete Ausgestaltungen der Aufnahmeeinrichtung und der Halteschienen. Hierbei kann die Halteschiene für das Festlager aus einem geschlossenen Vierkantprofil bestehen, das von einem kongruenten Vierkantprofil der Aufnahmeeinrichtung allseits umschlossen wird. Es können aber auch andere polygonale oder im Querschnitt nicht-kreisförmige Profile zur Anwendung gelangen.

Die Positioniervorrichtung ist auf den Halteschienen verschiebbar. Um sie für jedes Blechbauteil genau auf den Halteschienen festzulegen, eignet sich die Weiterbildung nach Patentanspruch 8.

Nachfolgend wird die Erfindung an Hand eines Ausführungsbeispiels näher erläutert. Es zeigen in stark schematisierter Darstellung
- **Fig. 1**: eine Vorderansicht einer Positioniervorrichtung;
- **Fig. 2**: eine Seitenansicht der Positioniervorrichtung nach Fig. 1; und
- **Fig. 3**: eine Vorderansicht einer weiteren Positioniervorrichtung.

In Fig. 1 ist eine erfindungsgemäße Positioniervorrichtung 1 dargestellt. Sie besteht aus einem Grundkörper 2, der in diesem Beispiel ein Stahlblech von mehreren Millimeter Stärke ist, zwei Aufnahmeeinrichtungen 3 und 4 sowie zwei Halteeinrichtungen 5.

Die Aufnahmeeinrichtungen 3 und 4 sind rechts und links am unteren Rand des Grundkörpers 2 angeschweißt und stehen in Wirkverbindung mit zwei Halteschienen 6 und 7.

Die Halteschienen 6 und 7 verlaufen in diesem Beispiel senkrecht zur Zeichenebene. Damit verlaufen die Aufnahmeeinrichtungen 3 und 4 ebenfalls senkrecht zur Zeichenebene. Der Grundkörper 2 steht vertikal auf seinen Aufnahmeeinrichtungen 3 und 4.

Die Halteschiene 7 besteht aus einem auf die Spitze gestellten, geschlossenen und hohlen Vierkantprofil. Es sind aber auch andere polygonalen Profile vorstellbar.

Die Aufnahmeeinrichtung 3 besteht aus einem zu ihrer Halteschiene 6 hin geöffneten U-Profil. Der Abstand der Schenkel des U-Profils weist eine lichte Weite auf, die größer ist als der Querschnitt der Halteschiene 6. Damit wirkt die Aufnahmeeinrichtung 3 als Auflager 8.

Die Aufnahmeeinrichtung 4 besitzt, abgesehen von einem geringen Spiel, das gleiche Querschnittsprofil wie die Halteschiene 7. Sie umschließt die Halteschiene vollständig. Somit wirkt die Aufnahmeeinrichtung 4 als Festlager 9 für die Positioniervorrichtung 1. Sie kann damit nicht mehr durch Vibrationen kippen bzw. pendeln und sich um die Hochachse bewegen.

Die Halteeinrichtungen 5 für das aufzunehmende Blechbauteil sind üblicher Art, wie beispielsweise Spitzen, Kegelstümpfe oder ähnliches.

Im Bereich der Halteeinrichtungen 5 sind zumindest auf einer Seite des Grundkörpers 2 Verstärkungsrippen 10 angeschweißt, die nahezu über die gesamte Höhe des Grundkörpers 2 verlaufen und zumindest bis an oder doch nahezu an die Halteeinrichtungen 5 reichen und so ein Verziehen des Grundkörpers 2 im Bereich der Halteeinrichtungen 5 vermeiden bzw. ganz erheblich reduzieren.

In dem Grundkörper 2 sind noch einige Öffnungen 11 zur weiteren Gewichtsreduzierung angebracht.

Eine schlitzförmige Öffnung 12 in dem Grundkörper 2 dient zur Aufnahme einer in Fig. 1 nicht näher dargestellten Verbindungsleiste 14, wenn mehrere Positioniervorrichtungen 1 hintereinander abstandsgenau angeordnet werden müssen, um lange Blechbauteile aufzunehmen.

In Fig. 2 ist eine Seitenansicht der Positioniervorrichtung aus Fig. 1 dargestellt.

Hier ist ersichtlich, wie die Aufnahmeeinrichtung 4 die Halteschiene 7 umschließt. Weiterhin sind hier schematisiert zwei Befestigungsmittel 13 zu sehen, über die die Positioniervorrichtung 1 auf der Halteschiene 7 befestigt werden kann. Als Befestigungsmittel 13 kommen beispielsweise Schrauben in Betracht. Es kann jedoch auch ein Bolzen vorgesehen sein.

Weiterhin ist hier die Verbindungsleiste 14 zum Verbinden mehrerer Positioniervorrichtungen 1 bei langen Blechbauteilen zu sehen.

Hier sind auf der Vorder- und Rückseite des Grundkörpers 2 Verstärkungsrippen 10 angeordnet.

Zum Transport der Positioniervorrichtung 1 in bzw. aus einem Wärmeoffen können die Halteschienen 6 und 7 an einer Fördereinrichtung (nicht dargestellt) befestigt sein, die kontinuierlich oder diskontinuierlich sich durch bzw. in und aus dem Wärmeofen bewegt. Hierbei kann es sich um einen Durchlaufofen
oder um einen einseitig zu beschickenden Ofen handeln.

In Fig. 3 ist eine alternative Positioniereinrichtung in Vorderansicht dargestellt, wobei gleiche Bauteile mit den gleichen Bezugsziffern wie in den Fign. 1 und 2 bezeichnet sind.

Der Unterschied zu der Positioniereinrichtung 1 aus Fig. 1 besteht in der Anzahl der Halteeinrichtungen 5 und damit auch in der Anzahl der Verstärkungsrippen 10. Auch ist hier eine Vielzahl von Öffnungen 11 vorgesehen. In Ergänzung zu der Ausbildung nach Fig. 1 ist ein Blechbauteil 15 gezeigt, das über Halteeinrichtungen 5 in Form von Positionierstiften 5.1 und Auflagepunkten 5.2 lagegenau fixiert wird.

## Patentansprüche

1. Positioniervorrichtung für ein Blechbauteil, insbesondere für ein Karosseriebauteil eines Fahrzeugs, das auf der Positioniervorrichtung in einem Wärmeofen gehalten wird, bestehend aus einem Grundkörper, der auf einer Seite eine Aufnahmeeinrichtung trägt, über die er auf Halteschienen abstützbar und führbar ist, und auf der anderen Seite mindestens eine Halteeinrichtung für das Blechbauteil aufweist, wobei der Grundkörper (2) aus einer senkrecht stehenden Wand besteht, an der sowohl die Aufnahmeeinrichtung (3, 4) als auch die Halteeinrichtung (5) angeordnet sind, um das Blechbauteil (15) lagegenau zu halten.

2. Positioniervorrichtung nach Anspruch 1, **dadurch gekennzeichnet, dass** vertikal unmittelbar unterhalb der mindestens einen Halteeinrichtung (5) eine Verstärkungsrippe (10) bis zur Unterkante des Grundkörpers (2) vorgesehen ist.

3. Positioniervorrichtung nach Anspruch 2, **dadurch gekennzeichnet, dass** auf der Vorder- und Rückseite des Grundkörpers (2) vertikal unterhalb der mindestens einen Halteeinrichtung (5) je eine Verstärkungsrippe (10) vorgesehen ist.

4. Positioniervorrichtung nach einem der vorhergehenden Ansprüche, **dadurch gekennzeichnet, dass**
der Grundkörper (2) senkrecht zu der Aufnahmeeinrichtung (3, 4) ausgerichtet ist.

5. Positioniervorrichtung nach einem der vorhergehenden Ansprüche, **dadurch gekennzeichnet, dass**
die Aufnahmeeinrichtung (3, 4) aus zwei beabstandeten Profilen besteht, wobei
eine Aufnahmeeinrichtung (3) als ein Auflager (8) und die andere Aufnahmeeinrichtung (4) als ein Festlager (9) ausgebildet ist.

6. Positioniervorrichtung nach Anspruch 5, **dadurch gekennzeichnet, dass** das Auflager (8) als ein zur korrespondierenden Halteschiene (6) offenes U-Profil ausgebildet ist.

7. Positioniervorrichtung nach Anspruch 5, **dadurch gekennzeichnet, dass** das Festlager (9) ein die korrespondierende Halteschiene (7) umschließendes Profil aufweist.

8. Positioniervorrichtung nach einem der vorhergehenden Ansprüche, **dadurch gekennzeichnet, dass**
Befestigungsmittel (13) vorgesehen sind, über die die Positioniervorrichtung (1) an der Halteschiene (7) in Schienenlängsrichtung variabel festlegbar ist.

## Claims

1. Positioning device for a sheet metal part, in particular for a vehicle body part of a vehicle, which is held on the positioning device in a heating furnace, comprising a main body which, on one side, carries a receiving device by which it can be supported and guided on holding rails, and, on the other side, has at least one retaining device for the sheet metal part, wherein the main body (2) consists of an upright wall, on which both the receiving device (3, 4) and the retaining device (5) are arranged, in order to hold the sheet metal part (15) in an accurate position.

2. Positioning device according to Claim 1, **characterized in that**
a reinforcing rib (10) is provided vertically directly underneath the at least one retaining device (5) as far as the lower edge of the main body (2).

3. Positioning device according to Claim 2, **characterized in that**
one reinforcing rib (10) each is provided vertically underneath the at least one retaining device (5) on the front and rear side of the main body (2).

4. Positioning device according to one of the preceding claims, **characterized in that**
the main body (2) is aligned perpendicularly to the receiving device (3, 4).

5. Positioning device according to one of the preceding claims, **characterized in that**
the receiving device (3, 4) consists of two profiles spaced apart, wherein one receiving device (3) is designed as a support (8) and the other receiving device (4) is designed as a fixed bearing (9).

6. Positioning device according to Claim 5, **characterized in that**
the support (8) is designed as a U-shaped profile open towards the corresponding retaining rail (6).

7. Positioning device according to Claim 5, **characterized in that**
the fixed bearing (9) has a profile enclosing the corresponding retaining rail (7).

8. Positioning device according to one of the preceding claims, **characterized in that**
fastening means (13) are provided, via which the positioning device (1) can be fastened variably to the retaining rail (7) in the rail longitudinal direction.

## Revendications

1. Dispositif de positionnement pour une pièce en tôle, en particulier pour une pièce de carrosserie d'un véhicule, qui est maintenue sur le dispositif de positionnement dans un four de chauffage, constitué d'un corps de base, qui supporte un dispositif de réception d'un côté, dispositif de réception par le biais duquel il peut être supporté et guidé sur des rails de retenue, et présente au moins un dispositif de retenue pour la pièce en tôle de l'autre côté, le corps de base (2) étant constitué d'une paroi verticale, au niveau de laquelle à la fois le dispositif de réception (3, 4) et le dispositif de retenue (5) sont disposés, afin de retenir la pièce en tôle (15) dans une position précise.

2. Dispositif de positionnement selon la revendication 1, **caractérisé en ce**
**qu'**une nervure de renforcement (10) est prévue jusqu'au bord inférieur du corps de base (2) verticalement immédiatement en dessous de l'au moins un dispositif de retenue (5).

3. Dispositif de positionnement selon la revendication 2, **caractérisé en ce**
**qu'**une nervure de renforcement (10) respective est prévue sur le côté avant et arrière du corps de base (2) verticalement en dessous de l'au moins un dispositif de retenue (5).

4. Dispositif de positionnement selon l'une des revendications précédentes, **caractérisé en ce que**
le corps de base (2) est orienté perpendiculairement au dispositif de réception (3, 4).

5. Dispositif de positionnement selon l'une des revendications précédentes, **caractérisé en ce que**
le dispositif de réception (3, 4) est constitué de deux profilés espacés, un dispositif de réception (3) étant réalisé sous la forme d'un palier de support (8) et l'autre dispositif de réception (4) étant réalisé sous la forme d'un palier fixe (9).

6. Dispositif de positionnement selon la revendication 5, **caractérisé en ce que**
le palier de support (8) est réalisé sous la forme d'un profilé en U ouvert vers le rail de retenue (6) correspondant.

7. Dispositif de positionnement selon la revendication 5, **caractérisé en ce que**
le palier fixe (9) présente un profilé entourant le rail de retenue (7) correspondant.

8. Dispositif de positionnement selon l'une des revendications précédentes, **caractérisé en ce que**
des moyens de fixation (13) sont prévus, par le biais desquels le dispositif de positionnement (1) peut être fixé au rail de retenue (7) de manière variable dans la direction longitudinale du rail.
